# EUROPÄISCHE PATENTANMELDUNG

(11) **EP 1 201 569 A1**
(43) Veröffentlichungstag der Anmeldung: **02.05.2002**
(21) Anmeldenummer: 01123541.3
(22) Anmeldetag: 29.09.2001
(51) Int. Cl.: B65F 7/00

(54) **Haltevorrichtung für einen Geruchsabsorber eines Abfallbehälters**

(30) Priorität: 23.10.2000 AT 18122000
(71) Anmelder: Holzer, Martin, 6890 Lustenau (AT)
(72) Erfinder: Holzer, Martin, 6890 Lustenau (AT)
(74) Vertreter: Hefel, Herbert, Dipl.-Ing.

(57) **Zusammenfassung**

Ein Luftfilter für einen Abfallbehälter (11), weist zur Reinigung bzw. Verbesserung der Luft im Abfallbehälter Absorberstoffe auf, die in einem aus einem luftdurchlässigen Material bestehenden oder mit mindestens einer Öffnung (4) versehenen Behälter (1) vorgesehen sind. Der Luftfilter weist eine Halterung auf, die ein mit einem Klettverschluß (5, 6) versehenes, vorzugsweise bandförmiges Hüllteil (3) umfaßt, das um den Behälter (1) legbar und mittels des Klettverschlusses (5, 6) verschließbar ist, und das Hüllteil (3) ist an einem Befestigungsteil (8, 9; 12, 13) festgelegt, welches im Inneren des Abfallbehälters (11) an diesem, vorzugsweise an dessen Deckel, befestigbar ist.

## Beschreibung

Die Erfindung betrifft einen Luftfilter für einen Abfallbehälter, wobei der Luftfilter zur Reinigung bzw. Verbesserung der Luft im Abfallbehälter Absorberstoffe aufweist, die in einem aus einem luftdurchlässigen Material bestehenden oder mit mindestens einer Öffnung versehenen Behälter vorgesehen sind.

Derartige Luftfilter sind in unterschiedlichen Ausführungsformen bekannt. Beispielsweise ist bei einem herkömmlichen Filter dieser Art der Deckel des Abfallbehälters als Aufnahmeraum bzw. Gehäuse für die Absorberstoffe bzw. Duftstoffe des Filters ausgebildet. Zur Nachfüllung von Absorberstoffen kann der Aufnahmeraum geöffnet werden und an der dem Innenraum des Abfallbehälters zugewandten Seite sind in der Wandung des Aufnahmeraums siebartige Öffnungen vorgesehen, damit die Luft im Abfallbehälter mit den Absorberstoffen in Kontakt kommen kann. Nachteilig an dieser Konstruktion ist es, daß sich bereits vorhandene Abfallbehälter nicht mit einem solchen Luftfilter nachrüsten lassen.

Bei einem weiteren herkömmlichen Luftfilter der eingangs genannten Art sind zur Befestigung des Behälters für die Absorberstoffe an einer Innenwandung des Abfallbehälters am Behälter Stücke eines doppelseitigen Klebebandes angebracht, das beim Verkauf des Filters an seiner vom Behälter abgewandten Außenseite mit einer Abdeckfolie versehen ist. Zur Befestigung des Filters beispielsweise an der Innenseite des Deckels des Abfallbehälters werden die Abdeckfolien von den Klebebandstücken abgezogen und der Behälter an der Wandung des Abfallbehälters angeklebt. Es hat sich jedoch herausgestellt, daß diese Klebeverbindung für den längeren Gebrauch des Filters nicht hinreichend sicher ist. Hohe Temperaturen, extreme Temperaturwechsel und mechanische Beanspruchungen (beispielsweise durch Zuwerfen des Deckels) verursachen das Abfallen des Filters. Es ist auch möglich, daß sich der Behälter öffnet und dann das mit den Absorberstoffen getränkte Vlies aus dem Behälter herausfällt. Zu einem Ablösen der Klebeverbindung kann es insbesondere auch beim Nachfüllen des Filters kommen, d. h. wenn der Behälter geöffnet wird, um das Vlies mit neuen, unverbrauchten Absorberstoffen zu tränken. Auch kann das Nachfüllen des Filters bei schlechterer Zugänglichkeit der Innenseite des Abfallbehälters problematisch sein.

Aus der US-PS 5,158,199 ist ebenfalls ein Abfallbehälter mit einem darin vorgesehenen Luftfilter bekannt. Der Luftfilter besteht hier aus einem Polster aus einem synthetischen, nicht gewebten Fasermaterial, das mit einem Absorbermaterial imprägniert ist. Zur Befestigung des Polsters ist an der Behälterwand ein Hakenteil eines Klettverschlusses vorgesehen, der mit dem faserartigen Material des Polsters zusammenwirkt. Das Hakenteil des Klettverschlusses ist dabei an der Unterseite einer Abdeckung angeklebt.

Aufgabe der Erfindung ist es, einen Filter der eingangs genannten Art bereitzustellen, der am Abfallbehälter befestigbar ist, so daß er dauerhaft und verläßlich gehalten wird, dabei aber in einfacher Weise austauschbar oder mit Absorberstoffen bzw. Duftstoffen nachladbar ist. Erfindungsgemäß gelingt dies dadurch, daß der Luftfilter eine Halterung aufweist, die ein mit einem Klettverschluß versehenes, vorzugsweise bandförmiges Hüllteil umfaßt, das um den Behälter legbar und mittels des Klettverschlusses verschließbar ist, und daß das Hüllteil an einem Befestigungsteil festgelegt ist, welches im Inneren des Abfallbehälters an diesem, vorzugsweise an dessen Deckel, befestigbar ist.

Der Luftfilter wird somit in erfindungsgemäßer Weise durch das mit dem Klettverschluß versehene Hüllteil sicher und zuverlässig gehalten, kann dabei aber in einfacher Weise durch Lösen des Klettverschlusses des Hüllteils abgenommen werden, um seine Nachbefüllung zu ermöglichen. Als Befestigungsteil, mittels dem das Hüllteil am Abfallbehälter befestigt ist, ist bevorzugterweise ein Streifen mit einer selbstklebenden Fläche zum Festkleben des Befestigungsteils an einer inneren Oberfläche des Abfallbehälters vorgesehen. Dieser Streifen kann dabei im Vergleich zur Oberfläche des Behälters des Filters relativ großflächig ausgebildet sein, um eine sichere Befestigung des Hüllteils am Abfallbehälter zu ermöglichen. Weiters ist es günstig, wenn dieser Streifen aus einem dehnbaren Material besteht, um Wärmeausdehnungen des Materials des Abfallbehälters mitmachen zu können. Weiters besteht der Streifen bevorzugterweise aus einem gewebeverstärkten Kunststoff. Solche gewebeverstärkte und eine außerordentliche Haltekraft aufweisende sowie Längsdehnungen aufnehmbare Klebestreifen sind insbesondere vom Bauwesen her bekannt.

Andererseits könnte das Befestigungsteil beispielsweise auch von einem Anlageteil zur Anlage am Hüllteil und einer eine Öffnung im Anlageteil und Hüllteil durchsetzenden Schraube gebildet sein, die durch eine Bohrung in der Wandung des Abfallbehälters an diesem festschraubbar ist.

Weitere Vorteile und Einzelheiten der Erfindung werden im folgenden anhand der beiliegenden Zeichnung erläutert. In dieser zeigt:
Fig. 1 einen Schnitt durch ein erstes Ausführungsbeispiel der Erfindung;
Fig. 2 einen Teilschnitt eines zweiten Ausführungsbeispiels der Erfindung und
Fig. 3 einen Querschnitt entlang der Linie A-A von Fig. 2.

Der in Fig. 1 dargestellte Luftfilter umfaßt einen Behälter 1, in dem ein mit Absorberstoffen getränktes Filtermaterial, beispielsweise in der Form eines Vlieses, angeordnet ist. Der Behälter 1 ist zweiteilig ausgebildet und ein Gehäuseunterteil ist von einem Gehäuseoberteil über einen in Fig. 1 der Übersichtlichkeit halber nicht dargestellten Verschluß, beispielsweise Schnappverschluß, abnehmbar. Im Gehäuseunterteil sind Öffnungen 4 vorgesehen, die den Eintritt von Luft in den Behälter 1 bzw. den Austritt von Absorberstoffen aus dem Behälter 1 ermöglichen.

Die Absorberstoffe können in flüssiger Form ausgebildet sein und wie gezeigt im Filter von einem Filtermaterial, beispielsweise Vlies, gespeichert sein. Andererseits können die Absorberstoffe auch eine körnige Substanz haben, wobei die Öffnungen 4 kleiner als die Absorberstoffe ausgebildet sein müssen oder im oberen Bereich der Seitenwandung des Behälters angeordnet sein müssen. Für flüssige Absorberstoffe könnte das Filtermaterial 2 auch entfallen und der Behälter 1 flaschenartig ausgebildet sein mit entsprechend ausgebildeten Öffnungen.

Anstelle eines mit Öffnungen 4 versehenen Behälters 1 könnte der Behälter 1 auch aus einem luftdurchlässigen Material bestehen.

Der Luftfilter umfaßt eine Halterung, die in Fig. 1 im halbgeöffneten Zustand dargestellt ist. Diese Halterung weist ein vorzugsweise bandförmig ausgebildetes Hüllteil 3 auf, das im Bereich seiner freien Enden mit einem Klettverschluß versehen ist. Der Klettverschluß umfaßt ein am einen freien Ende des Hüllteils angebrachtes Hakenteil 5 und ein am anderen freien Ende des Hüllteils angebrachtes Vliesteil 6. Statt der Verwendung eines separaten Vliesteils 6 könnte das Hüllteil 3 auch selbst aus einem Vliesmaterial bestehen, an welchem das Hakenteil 5 anheftbar ist.

Das Hüllteil ist so ausgebildet, daß es im geschlossenen Zustand der Halterung zumindest einen Teil der Öffnungen 4 freiläßt. Andererseits könnte das Hüllteil auch aus einem luftdurchlässigen Material bestehen.

Das Hüllteil 3 ist am Befestigungsteil 8 über mechanische Befestigungselemente, beispielsweise den in Fig. 1 schematisch dargestellten Klammern 7, befestigt. Als mechanische Befestigungselemente könnten auch Nieten, Nähte od. dgl. vorgesehen sein. Das Befestigungsteil 8 wird von einem Streifen mit einer mit einem Klebstoff 9 beschichteten Fläche zum Festkleben an einer inneren Oberfläche 10 des Abfallbehälters 11 beispielsweise an dessen Deckel gebildet. Bei der Auslieferung ist die mit dem Klebstoff 9 beschichtete Fläche von einer Abdeckfolie geschützt, die vor dem Festkleben der Halterung am Abfallbehälter abgezogen wird.

Die mechanischen Befestigungsstellen des Hüllteils 3 am Streifen 8 liegen, wie in Fig. 1 ersichtlich ist, von den Randbereichen des Streifens 8 entfernt. Die Gefahr, daß sich der Streifen 8 vom Abfallbehälter löst, wird dadurch wesentlich verringert. Statt der mechanischen Befestigungselemente könnte eine, vorzugsweise flächige, Verklebung des Hüllteils am Streifen vorgesehen sein. Der Bereich dieser Verklebung würde vorteilhafterweise wieder von den Randbereichen des Streifens entfernt liegen.

Der Streifen 8 ist weiters elastisch dehnbar und wird von einem gewebeverstärkten Kunststoff gebildet. Derartige, eine außerordentliche Haltekraft aufweisende Klebestreifen werden beispielsweise im Bauwesen angewandt.

Zum Nachfüllen von Absorberstoffen in das Filtermaterial 2 wird der Klettverschluß 5, 6 am Hüllteil geöffnet und der Behälter aus dem Hüllteil 3 herausgenommen. Der Schnappverschluß des Behälters kann nun geöffnet werden, ohne daß eine Kraft auf das Befestigungsteil ausgeübt wird, so daß die Gefahr von dessen Ablösung vom Abfallbehälter wesentlich verringert ist.

Ein weiteres Ausführungsbeispiel der Erfindung ist in den Figuren 2 und 3 dargestellt. Das Befestigungsteil umfaßt hier mindestens ein Anlageteil 12 und eine Schraube 13, die Öffnungen im Anlageteil 12 und im Hüllteil 3 durchsetzt. Durch eine Bohrung 14 in der Wandung des Abfallbehälters 11 wird die das Hüllteil 3 und das Anlageteil 12 durchsetzende Schraube mittels einer Flügelmutter 15 am Abfallbehälter 11 festgeschraubt. Wie aus Fig. 3 ersichtlich ist, kann das Anlageteil 12 günstigerweise als U-förmiger Bügel ausgebildet sein, von dem das bandförmige Hüllteil 3 aufgenommen ist. Im Behälter 1 sind in diesem Fall entsprechende Ausnehmungen für die Schraube 13 und Flügelmutter 15 vorzusehen oder es sind zwei jeweils seitlich vom Behälter angeordnete Anlageteile 12 mit Schrauben 13 und Flügelmuttern 15 vorgesehen.

### Legende

### zu den Hinweisziffern:

- 1: Behälter
- 2: Filtermaterial
- 3: Hüllteil
- 4: Öffnung
- 5: Hakenteil
- 6: Vliesteil
- 7: Klammer
- 8: Befestigungsteil
- 9: Klebstoff
- 10: Oberfläche
- 11: Abfallbehälter
- 12: Anlageteil
- 13: Schraube
- 14: Bohrung
- 15: Flügelmutter

## Patentansprüche

1. Luftfilter für einen Abfallbehälter, wobei der Luftfilter zur Reinigung bzw. Verbesserung der Luft im Abfallbehälter Absorberstoffe aufweist, die in einem aus einem luftdurchlässigen Material bestehenden oder mit mindestens einer Öffnung versehenen Behälter vorgesehen sind, **dadurch gekennzeichnet, daß** der Luftfilter eine Halterung aufweist, die ein mit einem Klettverschluß (5, 6) versehenes, vorzugsweise bandförmiges Hüllteil (3) umfaßt, das um den Behälter (1) legbar und mittels des Klettverschlusses (5, 6) verschließbar ist, und daß das Hüllteil (3) an einem Befestigungsteil (8, 9; 12, 13) festgelegt ist, welches im Inneren des Abfallbehälters (11) an diesem, vorzugsweise an dessen Deckel, befestigbar ist.

2. Luftfilter nach Anspruch 1, **dadurch gekennzeichnet, daß** das Befestigungsteil von einem Streifen (8) mit einer mit einem Klebstoff (9) beschichteten Fläche zum Festkleben an einer inneren Oberfläche des Abfallbehälters (11) gebildet wird.

3. Luftfilter nach Anspruch 2, **dadurch gekennzeichnet, daß** das Hüllteil (3) am Befestigungsteil über mechanische Befestigungselemente, vorzugsweise Klammern (7), Nieten, Nähte od. dgl., befestigt ist oder festgeklebt ist.

4. Luftfilter nach Anspruch 3, **dadurch gekennzeichnet, daß** die mechanischen Befestigungsstellen des Hüllteils (3) am Streifen (8) bzw. der Bereich der Verklebung des Hüllteils (3) am Streifen (8) von den Randbereichen des Streifens (8) entfernt liegen bzw. liegt.

5. Luftfilter nach einem der Ansprüche 2 bis 4, **dadurch gekennzeichnet, daß** der mit der selbstklebenden Fläche versehene Streifen (8) elastisch dehnbar ist.

6. Luftfilter nach einem der Ansprüche 2 bis 5, **dadurch gekennzeichnet, daß** der mit der selbstklebenden Fläche versehene Streifen von einem gewebeverstärkten Kunststoff gebildet wird.

7. Luftfilter nach Anspruch 1, **dadurch gekennzeichnet, daß** das Befestigungsteil (8) von mindestens einem Anlageteil (12) zur Anlage an der von der Wand des Abfallbehälters (11) abgewandten Seite des Hüllteils (3) und einer das Anlageteil (12) und das Hüllteil (3)
durchsetzenden Schraube gebildet wird, die mittels einer Mutter am Abfallbehälter festschraubbar ist.

8. Luftfilter nach einem der Ansprüche 1 bis 7, **dadurch gekennzeichnet, daß** die Absorberstoffe auf ein im Behälter (1) vorgesehenes Filtermaterial (2), vorzugsweise aus einem Vlies, aufgebracht sind.
